# FASCICULE DE BREVET EUROPEEN

(11) **EP 4 095 835 B1**
(45) Date de publication et mention de la délivrance du brevet: **07.02.2024**
(21) Numéro de dépôt: 22165080.7
(22) Date de dépôt: 29.03.2022
(51) Int. Cl.: G09F 1/10, G09F 3/20, G09F 7/22, G09F 3/16, G09F 3/12

(54) **DISPOSITIF PORTE-AFFICHETTE EN CONFIGURATION PORTRAIT ET PAYSAGE**
PLAKATSTÄNDER IN HOCH- UND QUERFORMAT
PLACARD HOLDER DEVICE IN PORTRAIT AND LANDSCAPE LAYOUT

(30) Priorité: 28.05.2021 FR 2105582
(43) Date de publication de la demande: 30.11.2022
(73) Titulaire: Printack, 34190 Moulès et Baucels (FR)
(72) Inventeur: GRANDJEAN, Daniel, 34190 Moulès et Baucels (FR); PRETEUX, Jean-Michel, 34190 Moulès et Baucels (FR)
(74) Mandataire: Cabinet Netter

(56) Documents cités:
- WO-A2-2005/099370
- DE-U1-202005 019 007
- DE-U1-202005 019 007
- FR-A1- 2 830 113
- JP-A- 2011 191 662
- KR-U- 20090 004 762

## Description

L'invention concerne le domaine des supports d'affichage.

Un support d'affichage comprend en général un pied et une pince pour maintenir un support d'information, de type affichette. Le support d'information peut offrir une surface sur laquelle repose l'affichette. Si l'affichette est collée, le remplacement de l'affichette est difficile.

Le brevet FR 2 830 113 propose un piquet porte-affichette adapté à des affichettes de petites dimensions jusqu'à 15x10 cm environ, avec une barrette allongée élastique convexe munie de crochets à ses extrémités pour venir en prise dans des perforations d'une affichette. L'affichette doit présenter des dimensions prédéterminées. Sa largeur est limitée pour éviter une déformation des coins ou des bords libres sous l'effet du vent ou de son poids. Le document WO2005/099370A considéré comme l'état de la technique le plus proche.

Des affichettes de grande dimension ne peuvent pas y être installées car leurs bords se déformeraient sous l'action du vent ou de leur poids propre et de plus les crochets apparaîtraient sur la partie visuelle de l'affiche.

La Demanderesse a identifié un besoin de porte-affichette pour des affichettes de grande dimension, notamment de format A5 ou supérieur.

L'invention vient y remédier.

L'invention propose un dispositif porte-affichette comprenant des barrettes parallèles, un cadre de support des barrettes et une fourche supportant le cadre, chaque barrette présente un corps allongé et est pourvue à chacune de ses extrémités d'un crochet, le cadre présente une forme rectangulaire, notamment carrée, avec deux côtés perpendiculaires aux barrettes, des lumières sont ménagées symétriquement dans chaque côté du cadre, les lumières étant pourvues d'au moins une saillie vers l'intérieur, la fourche comprenant un pied commun et deux dents s'écartant l'une de l'autre en s'éloignant du pied commun, chaque dent présente une extrémité montée dans une des lumières du cadre, les extrémités des dents présentent en forme d'empreinte complémentaire avec au moins une saillie des lumières, offrant une pluralité de positions angulaires relatives entre le cadre et la fourche. Avec deux barrettes et deux paires de crochets, des étiquettes de largeur accrue peuvent être mises en oeuvre.

Dans un mode de réalisation, les barrettes sont reliées par une traverse à une extrémité desdites barrettes et la traverse supporte un poussoir pour ployer les barrettes, la traverse et le poussoir étant monoblocs avec les barrettes. Le poussoir est capable de commander la déformation élastique des deux barrettes. Un opérateur peut déformer plusieurs barrettes d'une main.

Dans un mode de réalisation, deux côtés du cadre sont parallèles aux barrettes. La construction est simple.

Dans un mode de réalisation, deux côtés du cadre sont partiellement confondus avec les barrettes. La construction est robuste.

Dans un mode de réalisation, les barrettes et le cadre sont monoblocs. Les barrettes peuvent être souples du côté de la traverse tandis que le cadre, de par sa forme, est rigide.

Dans un mode de réalisation, les saillies des lumières et l'empreinte des dents sont polygonales, notamment octogonales, les empreintes des dents étant alignées.

Dans un mode de réalisation, les saillies des lumières et l'empreinte des dents sont à bossages angulairement répartis, les empreintes des dents étant alignées.

Dans un mode de réalisation, l'empreinte des dents présente une forme d'étoile.

Dans un mode de réalisation, l'empreinte des dents présente une forme d'engrenage.

Les barrettes, donc l'affichette, présentent une pluralité de positions angulaires. La position angulaire peut être choisie en fonction de l'angle de vue des clients.

Dans un mode de réalisation, chaque dent comprend, en partant du pied commun, une partie divergente arrondie, une partie parallèle à l'autre dent et une partie divergente arrondie. L'ensemble des dents donne une forme de lyre. Les dents sont déformables élastiquement à partir d'un pied monobranche. Par exemple, un resserrement des dents permet de désengager la fourche et le cadre pour régler la position angulaire.

Dans un mode de réalisation, chaque dent comprend, en partant du pied commun, une partie parallèle à l'autre dent et une partie divergente arrondie. Les dents sont déformables élastiquement à partir d'un pied multibranche. Par exemple, un resserrement des dents permet de désengager la fourche et le cadre pour régler la position angulaire.

Dans un mode de réalisation, le dispositif comprend une entretoise entre les parties parallèles des dents. La fourche peut comprendre une partie inférieure rigide et une partie supérieure souple.

Dans un mode de réalisation, le dispositif comprend, en outre, une base comprenant au moins deux, notamment une paire de, crochets de sustentation pour venir sur le bord d'un objet ou d'une barre fixe.

Dans un mode de réalisation, le dispositif comprend, en outre, une fourche comprenant une base commune et deux dents s'écartant l'une de l'autre en s'éloignant de la base commune. Chaque dent présente une extrémité montée dans une des lumières du cadre. Les extrémités des dents présentent en forme d'empreinte complémentaire avec au moins une saillie des lumières, offrant une pluralité de positions angulaires relatives entre le cadre et la fourche.

Dans un mode de réalisation, le dispositif comprend, en outre, un manchon capable de supporter le dit pied commun, l'axe du manchon étant préférablement perpendiculaire à un axe passant par les extrémités des dents. La base est multi supports. La base multisupport peut être accrochée au bord d'un objet, d'une cornière ou supportée en hauteur par un piquet.

Dans un mode de réalisation, l'axe du manchon est perpendiculaire à un axe commun aux crochets. La base comprend une platine disposée entre les crochets et le manchon. La fourche s'étend à partir de la platine du côté opposé aux crochets. Les crochets sont formés à une extrémité de la platine. La base est venue de moulage.

Dans un mode de réalisation, le dispositif est réalisé en matériau synthétique.

Dans un autre mode de réalisation, le dispositif est réalisé en acier inox.

Dans un mode de réalisation, le dispositif est une combinaison de matériau synthétique et d'acier.

D'autres caractéristiques et avantages de l'invention apparaîtront à l'examen de la description détaillée ci-après, et des dessins annexés, sur lesquels :
[Fig.1] est une vue schématique en perspective d'un porte-affichette selon un aspect de l'invention.
[Fig.2] est une vue schématique en perspective d'un porte-affichette à fourche -piquet.
[Fig.3] est une vue schématique en perspective d'un porte-affichette à fourche -socle.
[Fig.4] est une vue schématique en perspective d'un porte-affichette à fourche - crochets.
[Fig.5] est une vue schématique en perspective de la fourche-crochets de la [Fig.4].
[Fig.6] est une vue schématique en perspective d'un porte-affichette composé avec cadre.
[Fig.7] est une vue schématique en perspective d'un porte-affichette composé avec affichette.

Les dessins annexés pourront non seulement servir à compléter l'invention, mais aussi contribuer à sa définition, le cas échéant.

L'invention a pour but de fournir un porte-affichette léger, pratique à poser, simple à utiliser.

Comme illustré sur les figures, un porte-affichette 1 est prévu pour supporter de manière stable une affichette 2, par exemple de format A4 ou A5. Au cours de ses essais, la Demanderesse a observé qu'une affichette 2 d'un tel format avait tendance à se déformer rapidement sur un porte-affichette 1 conventionnel, soit que les coins s'affaissaient, soit qu'un coup de vent gauchissait l'affichette, soit qu'un contact avec un objet déformait le bord.

Or de nombreux secteurs du commerce, de la distribution, générale, spécialisée ou professionnelle cherchent à présenter des informations plus nombreuses à leurs clients. Les clients s'en trouvent plus satisfaits et le temps passé avec un vendeur est employé de manière plus efficace pour conclure la vente. Le vieillissement de la population dans la plupart des pays, rend souhaitable une écriture en plus gras caractères sur les affichettes en distribution grand public.

La Demanderesse a aussi observé qu'une meilleure mise en pré-tension de l'affichette augmentait son attractivité, sa lisibilité et sa durée de vie. On entend ici par meilleure mise en pré-tension, l'application d'un effort permanent sur l'affichette permettant de réduire le risque de déformation par ondulation, voilage, cornage, etc.

Par ailleurs, le besoin a été mis à jour d'un porte-affichette 1 ayant l'aptitude à être supporté par des supports variés : sol dur, bordure d'objet, étagère, sol meuble, etc.

Le porte-affichette 1, illustré sur les figures, comprend des barrettes 3 parallèles, ici au nombre de deux. Les barrettes 3 sont allongées avec un rapport longueur sur largeur supérieur à 10. Le rapport longueur sur épaisseur est supérieur à 10. Les barrettes 3 d'un porte-affichette 1 peuvent être identiques. Chaque barrette comprend un corps 4 profilé, par exemple à section en U inversé. Chaque barrette 3 comprend deux crochets 5 disposés aux extrémités opposées du corps 4. Chaque corps 4 présente une surface de support pour supporter une affichette 2 ou surface supérieure et une surface opposée ou surface inférieure. Chaque crochet 5 est en saillie par rapport à la surface de support à l'opposé de la surface inférieure. Chaque crochet 5 présente une portion convexe orientée vers l'autre crochet 5 de la barrette 3 et une portion concave à l'opposé.

Les barrettes 3 peuvent être libres à leurs extrémités ou reliées par une traverse 6. Dans le mode de réalisation représenté, les barrettes 3 sont reliées par la traverse 6 à une extrémité desdites barrettes 3. La traverse 6 est située au voisinage des crochets 5. La traverse 6 peut présenter une surface de support d'affichette. La traverse 6 supporte un poussoir 7. Le poussoir 7 est en saillie par rapport à la traverse 6 dans le sens opposé aux barrettes 3. Le poussoir 7 est disposé sensiblement au milieu de la traverse 6. Le poussoir 7 est prévu pour ployer les barrettes 3 sous l'effet d'un effort exercé perpendiculairement au plan des barrettes 3. Le poussoir 7 permet une déformation élastique des barrettes 3 tandis que la traverse 6 conserve sensiblement sa forme. Ainsi, le fait de ployer les barrettes 3 permet de rapprocher l'un de l'autre les deux crochets 5 de chaque barrette. Il est ainsi possible par un appui unique de désactiver deux crochets 5 et de retirer une affichette 2 ou au contraire de poser une affichette 2.

La traverse 6 et le poussoir 7 sont monobloc avec les barrettes 3. La traverse 6, le poussoir 7 et les barrettes 3 peuvent être réalisées en matériau synthétique ou en acier inoxydable.

Une affichette 2 telle qu'illustrée sur la figure 2, figure 3 ou figure 4 se présente sous la forme d'une feuille de fort grammage, par exemple compris entre 80 et 400 g/m2. La feuille peut être réalisée en papier, en plastique, en papier revêtu, etc. La feuille est rectangulaire. La feuille présente quatre ouvertures 8, une à proximité de chaque coin de la feuille. Les ouvertures 8 sont rectangulaires. Les ouvertures 8 sont distantes des bords de la feuille. Les ouvertures 8 sont fermées. Les ouverts sont de dimensions adaptées aux crochets 5 du porte-affichette 1. Dans le mode de réalisation de la figure 2, une affichette de format A5 est montée sur un porte-affichette. Dans le mode de réalisation de la figure 3, une affichette de format A4 est montée sur un porte-affichette semblable à celui de la figure 2. Dans ce cas, les ouvertures 8 dans l'affichette sont ménagées le long des bords longitudinaux et à distance des bords latéraux. L'utilisateur peut choisir, pour un même porte-affichette, d'installer une affichette de deux formats consécutifs, par exemple A5 Portrait et A4 Paysage ou encore A4 Portrait et A5 Paysage.

Le porte-affichette 1 prend également un cadre 9 de support des barrettes 3. Le cadre 9 est préférablement fermé. Dans le mode illustré, le cadre 9 présente une forme rectangulaire, en particulier carrée, à coins arrondis. Le cadre 9 présentait une section pleine ou creuse. Le cadre 9 est disposé dans un plan parallèle au plan des barrettes 3. Deux côtés du cadre 9 sont parallèles aux barrettes 3. Deux autres côtés du cadre 9 sont parallèles à la traverse 6. Le cadre 9 est distant de la traverse 6. Les autres côtés sont distants de la traverse 6.

Le cadre 9 présente une hauteur selon un axe perpendiculaire au plan des barrettes 3, comprise entre 1 et 5 cm. Le cadre 9 présente une section sensiblement constante. Dans au moins deux des côtés du cadre 9, sont ménagées une pluralité de lumières 10 non circulaires. Les lumières 10 sont disposées dans un plan parallèle au plan des barrettes 3. Les lumières 10 ménagées dans un côté sont d'axes parallèles. Les lumières 10 ménagées dans un des autres côtés sont parallèles. Une paire de lumières 10 en vis-à-vis est coaxiale.

Les lumières 10 présentent au moins une saillie 30 par rapport à un contour circulaire. Les lumières 10 peuvent présenter une forme polygonale, par exemple octogonale, décagonale ou dodécagonale. Dans un autre mode de réalisation, les lumières 10 présentent une denture. Ici, une denture à six dents est prévue. Dans le mode de réalisation de la figure 1, les lumières 10 sont au nombre de trois par côté du cadre 9 soit au nombre de douze par cadre. Les lumières 10 sont régulièrement réparties. Les barrettes 3 sont de longueur supérieure à la longueur des côtés du cadre 9. La traverse 6 est de longueur sensiblement égale à la longueur des autres côtés du cadre 9.

Dans le mode de réalisation de la figure 1, le cadre 9 et chaque barrette 3 sont reliées par une jonction 11 allongée, sensiblement au milieu des barrettes 3. La jonction est continue. La jonction sert également de cale d'écartement entre le cadre 9 et les barrettes 3. Le cadre 9 décalé par rapport aux barrettes 3 permettant aux barrettes 3 de se déformer au-delà de la jonction allongée.

Dans le mode de réalisation de la figure 2, l'ensemble cadre 9-barrettes 3 repose sur une fourche 12. Les barrettes 3 sont sensiblement horizontales. La fourche 12 sert d'intermédiaire entre l'ensemble cadre 9-barrettes 3 et le sol. La fourche 12 est monobloc. La fourche 12 comprend un pied 13 commun et deux dents 14 s'écartant l'une de l'autre en s'éloignant du pied 13 commun. Le pied 13 consiste, ici, en un piquet présentant une extrémité inférieure 15 et une extrémité supérieure 16 portant les dents 14. Le pied 13 est profilé de section en forme de signe plus « + ».

Les dents 14 sont symétriques. Les dents 14 présentent une forme de lyre. Les dents 14 présentent une portion inférieure 17 arrondie, une portion intermédiaire 18 droite et une portion supérieure 19 arrondie se terminant par une extrémité 20 dirigée à l'opposé de l'extrémité 20 de l'autre dent. La portion intermédiaire 18 peut être parallèle au pied 13. Chaque extrémité 20 est montée dans une des lumières 10 du cadre 9. Les extrémités 20 sont alignées sur un axe perpendiculaire à un axe du pied 13. Vu de l'axe du pied 13, la portion inférieure 17 est concave et la portion supérieure 19 est convexe. Les dents 14 présentent une section rectangulaire offrant une rigidité suffisante dans le sens du grand côté de la section rectangulaire et une élasticité dans le sens du petit côté de la section rectangulaire permettant de rapprocher les extrémités 20 des dents 14 par appui ou pincement.

Les extrémités 20 des dents 14 présentent une forme d'empreinte complémentaire avec l'au moins une saillie 30 des lumières 10. Les dents 14 sont insérées dans les lumières 10 par l'intérieur du cadre 9. Le pourtour intérieur du cadre 9 est de forme carrée à coins arrondis permettant d'utiliser une même fourche 12 en coopération avec les lumières 10 des côtés ou des autres côtés du cadre 9. Le pourtour extérieur du cadre 9 est de forme rectangulaire à coins arrondis, préférablement de forme carrée à coins arrondis de façon que le cadre 9 présente une épaisseur constante.

Dans le mode de réalisation de la figure 2, les extrémités 20 des dents 14 présentent une forme générale circulaire avec une pluralité de rainures longitudinales 21 régulièrement espacées angulairement. Les rainures longitudinales 21 sont visibles en figure 5. L'ensemble cadre 9-barrettes 3 bénéficie d'une pluralité de positions angulaires relatives entre le cadre 9 et la fourche 12. L'orientation de l'affichette est choisie.

Dans le mode de réalisation de la figure 2, les dents 14 sont en prise avec des lumières 10 ménagées selon un axe parallèle aux barrettes 3. En d'autres termes, les dents sont en saillie dans les autres côtés du cadre 9. Une affichette 2 peut être disposée dans le sens paysage.

Dans le mode de réalisation de la figure 3, l'ensemble cadre 9-barrettes 3 repose sur une deuxième fourche 121 distincte de la fourche 12 de la figure 2. La deuxième fourche 121 présente des dents analogues aux modes de réalisation précédent. La deuxième fourche 121 est en prise avec deux lumières 10 dans les côtés du cadre 9. Les barrettes 3 sont disposées dans des plans verticaux parallèles. Une affichette 2 de grand format est disposée dans le sens paysage, l'affichette 2 dépassant des barrettes 3 dans une direction perpendiculaire aux barrettes 3.

La deuxième fourche 121 comprend un socle 22 de forme rectangulaire prévu pour reposer sur un sol dur et plan. La fourche 121 peut être obtenue par moulage. Le socle 22 peut être prévu en métal. Le socle 22 peut comprendre une portion très fine afin de pouvoir y déposer un objet. Entre le socle 22 et les dents, la fourche 12 comprend deux montants 24 parallèles. Les dents 14 sont plus écartées l'une de l'autre que les montants 24. Les montants 24 sont reliés entre eux par une première entretoise 25. Ici, la première entretoise présente une forme de X. La première entretoise 25 est disposée dans une partie inférieure des montants 24 voisine du socle 22. Entre les dents 14 est également prévue une deuxième entretoise 26. Ici, la deuxième entretoise 26 est arrondie. La deuxième entretoise 26 est disposée en partie supérieure des montants 24 au voisinage des dents 14. La deuxième entretoise 26 peut présenter une épaisseur inférieure à l'épaisseur des montants 24. La deuxième entretoise 26 peut-être bombée vers en direction du socle 22. La deuxième entretoise 26 est déformable permettant de resserrer les dents 14 pour désengager les dents 14 hors des lumières 10 du cadre 9. On peut ainsi séparer le cadre 9 et le socle 22 ou modifier l'inclinaison du cadre 9.

La deuxième fourche 121 est également prévue pour accueillir une tige 28 illustrée sur les figures 6 à 7. Des perçages 27 selon un axe parallèle aux montants 24 sont ménagés dans la deuxième entretoise 26 et dans la première entretoise 25 proche du socle 22. Lesdits perçages 27 présentent un diamètre égal.

Dans le mode de réalisation des figures 4 à 7, le porte-affichette 1 comprend une troisième fourche 122 d'un type différent de la première fourche 12 et de la deuxième fourche 121. La troisième fourche 122 comprend des dents 14 similaires au dents 14 de la première fourche 12. La troisième fourche 122 comprend une platine 32 de forme générale rectangulaire. Ici la platine 32 est prévue avec une lumière. La platine 32 est disposée à distance des extrémités 20 des dents 14. La platine 32 est disposée dans un plan parallèle à l'axe des extrémités 20 des dents 14. La partie inférieure des dents 14 vient se confondre avec la platine 32.

Sur un petit côté de la platine 32, est formé un crochet 33. Le crochet 33 permet de suspendre la fourche 122 à un report supérieur d'une paroi ou sur une cornière, par exemple un bac à fleurs ou une étagère. Le crochet 33 s'étend sur une dimension supérieure à la dimension du petit côté de façon à assurer une stabilité de la fourche 122. Le crochet 33 présente ici une forme arrondie. Le crochet 33 est concave vers la face de la platine 32 opposée aux dents 14. Le crochet 33 peut s'étendre sur un ensemble d'environ 180°. Dans le mode de réalisation représenté, une échancrure 34 est ménagée dans le crochet 33 en position centrale. Ainsi, subsistent deux pattes d'accrochage distantes. La distance entre les pattes peut être supérieure à la largeur du petit côté.

La troisième fourche 122 comprend également un manchon 35. Le manchon 35 est monobloc avec les autres organes de la fourche 12. Le manchon 35 est d'axe parallèle au plan de la platine 32. L'axe du manchon est perpendiculaire à l'axe des extrémités 20 des dents 14. Le manchon 35 est formé du côté de la platine 32 opposée au crochet 33. En d'autres termes, le manchon 35 et les dents 14 sont formés du même côté de la platine 32. Le manchon 35 est disposé en position centrale entre les dents 14. Localement, la paroi du manchon 35 est confondue avec la platine 32. Localement, la paroi du manchon 35 est confondue avec la partie inférieure des dents 14.

Comme on le voit sur la figure 6, le manchon 35 est fermé du côté du crochet 33 et ouvert à l'opposé. Une tige cylindrique 28 peut venir en série dans le manchon 35 pour supporter la troisième fourche 122. La tige cylindrique 28 repose sur la deuxième fourche 121. La tige cylindrique 28 passe par les perçages ménagés dans les entretoises 25 et 26 de la deuxième fourche 121.

On dispose ainsi d'un porte-affichette comprenant un ensemble cadre 9-barrettes 3 et au moins une fourche 12. La fourche 12 peut être d'un premier, d'un deuxième et d'un troisième type. Le porte-affichette peut comprendre un ensemble cadre 9-barrettes 3, une fourche 12 d'un premier type et une fourche 122 d'un troisième type. Le porte-affichette peut comprendre un ensemble cadre 9-barrettes 3, une fourche 121 d'un deuxième type et une fourche 122 d'un troisième type, avec en outre une tige 28 de forme simple.

## Revendications

1. Dispositif porte-affichette (1) comprenant des barrettes (3) parallèles, un cadre (9) de support des barrettes et une fourche (12) supportant le cadre (9), chaque barrette (3) présentant un corps (4) allongé et étant pourvue à chacune de ses extrémités d'un crochet (5), le cadre (9) présentant une forme rectangulaire, notamment carrée, avec deux côtés perpendiculaires aux barrettes (3), des lumières (10) étant ménagées symétriquement dans chaque côté du cadre (9), les lumières (10) étant pourvues d'au moins une saillie (30) vers l'intérieur, la fourche (12) comprenant un pied (13) commun et deux dents (14) s'écartant l'une de l'autre en s'éloignant du pied (13) commun, chaque dent présentant une extrémité (20) montée dans une des lumières (10) du cadre (9), les extrémités (20) des dents (14) présentant une forme d'empreinte complémentaire avec au moins une des saillies (30) des lumières (10) offrant une pluralité de positions angulaires relatives entre le cadre (9) et la fourche (12).

2. Dispositif porte-affichette (1) selon la revendication 1, dans lequel les barrettes (3) sont reliées par une traverse (6) à une extrémité desdites barrettes (3) et la traverse (6) supporte un poussoir (7) pour ployer les barrettes (3), la traverse (6) et le poussoir (7) étant monoblocs avec les barrettes (3).

3. Dispositif porte-affichette (1) selon la revendication 1 ou 2, dans lequel deux côtés du cadre (9) sont parallèles aux barrettes (3) ou partiellement confondus avec les barrettes (3).

4. Dispositif selon l'une des revendications précédentes, dans lequel les barrettes (3) et le cadre (9) sont monoblocs.

5. Dispositif porte-affichette (1) selon l'une des revendications précédentes, dans lequel les saillies (30) des lumières (10) et l'empreinte des dents (14) sont polygonales, notamment octogonales ou étoilées, les empreintes des dents (14) étant alignées.

6. Dispositif porte-affichette (1) selon l'une des revendications précédentes, dans lequel chaque dent comprend, en partant du pied (13) commun, une partie divergente arrondie, une partie parallèle à l'autre dent et une partie divergente arrondie, l'ensemble des dents présentant une forme de lyre.

7. Dispositif porte-affichette (1) selon l'une des revendications 1 à 5, dans lequel chaque dent comprend, en partant du pied commun, une partie parallèle à l'autre dent et une partie divergente arrondie.

8. Dispositif porte-affichette (1) selon la revendication 6 ou 7, comprenant une entretoise (25, 26) entre les parties parallèles des dents (14).

9. Dispositif porte-affichette (1) selon l'une des revendications précédentes, comprenant, en outre, une base comprenant une paire de crochets (33) de sustentation pour venir sur le bord d'un objet notamment d'une barre fixe, une fourche (18) comprenant une base commune et deux dents (14) s'écartant l'une de l'autre en s'éloignant de la base commune, chaque dent présente une extrémité (20) montée dans une des lumières (10) du cadre (9), les extrémités (20) des dents (14) présentent en forme d'empreinte complémentaire avec au moins une saillie (30) des lumières (10) offrant une pluralité de positions angulaires relatives entre le cadre (9) et la fourche, et un manchon (35) capable de supporter ledit pied commun, l'axe du manchon (35) étant préférablement perpendiculaire à un axe passant par les extrémités (20) des dents (14).

10. Dispositif porte-affichette (1) selon la revendication 9, dans lequel l'axe du manchon (35) est perpendiculaire à un axe commun aux crochets, la base comprenant une platine (32) disposée entre les crochets (33) et le manchon (35), la fourche s'étendant à partir de la platine (32) du côté opposé aux crochets (33), les crochets (33) étant formés à une extrémité de la platine (32).

## Patentansprüche

1. Plakatständervorrichtung (1), umfassend parallele Stangen (3), einen Trägerrahmen (9) für die Stangen und eine den Rahmen (9) tragende Gabel (12), wobei jede Stange (3) einen länglichen Körper (4) aufweist und an jedem ihrer Enden mit einem Haken (5) versehen ist, wobei der Rahmen (9) eine rechteckige, insbesondere quadratische, Form mit zwei zu den Stangen (3) senkrechten Seiten aufweist, wobei in jeder Seite des Rahmens (9) symmetrisch Öffnungen (10) vorgesehen sind, wobei die Öffnungen (10) mit mindestens einem Vorsprung (30) nach innen vorgesehen sind, wobei die Gabel (12) einen gemeinsamen Standfuß (13) und zwei Zacken (14) umfasst, die sich voneinander und vom gemeinsamen Standfuß (13) weg entfernen, wobei jeder Zacken ein Ende (20) aufweist, das in einer der Öffnungen (10) des Rahmens (9) montiert ist, wobei die Enden (20) der Zacken (14) eine Form eines komplementären Abdrucks mit mindestens einem der Vorsprünge (30) der Öffnungen (10) aufweisen und dabei eine Vielzahl von relativen Winkelpositionen zwischen dem Rahmen (9) und der Gabel (12) bieten.

2. Plakatständervorrichtung (1) nach Anspruch 1, bei der die Stangen (3) durch einen Querträger (6) an einem Ende der Stangen (3) miteinander verbunden sind und der Querträger (6) einen Schieber (7) trägt, um die Stangen (3) zu beugen, wobei der Querträger (6) und der Schieber (7) einstückig mit den Stangen (3) sind.

3. Plakatständervorrichtung (1) nach Anspruch 1 oder 2, bei der zwei Seiten des Rahmens (9) parallel zu den Stangen (3) sind oder teilweise mit den Stangen (3) zusammenfallen.

4. Vorrichtung nach einem der vorhergehenden Ansprüche, bei der die Stangen (3) und der Rahmen (9) einstückig sind.

5. Plakatständervorrichtung (1) nach einem der vorhergehenden Ansprüche, bei der die Vorsprünge (30) der Öffnungen (10) und der Abdruck der Zacken (14) vieleckig, insbesondere achteckig oder sternförmig, sind, wobei die Abdrücke der Zacken (14) in einer Reihe angeordnet sind.

6. Plakatständervorrichtung (1) nach einem der vorhergehenden Ansprüche, bei der jeder Zacken ausgehend vom gemeinsamen Standfuß (13) einen abgerundeten divergenten Teil, einen zur anderen Zacke parallelen Teil und einen abgerundeten divergierenden Teil umfasst, wobei die Zacken insgesamt eine Lyraform aufweisen.

7. Plakatständervorrichtung (1) nach einem der Ansprüche 1 bis 5, bei der jeder Zacken ausgehend vom gemeinsamen Standfuß einen zur anderen Zacke parallelen Teil und einen abgerundeten divergierenden Teil umfasst.

8. Plakatständervorrichtung (1) nach Anspruch 6 oder 7, umfassend einen Abstandshalter (25, 26) zwischen den parallelen Teilen der Zacken (14).

9. Plakatständervorrichtung (1) nach einem der vorhergehenden Ansprüche, ferner umfassend eine Basis, die ein Paar Schwebehaken (33) umfasst, um über den Rand eines Gegenstands, insbesondere einer festen Stange, zu kommen, eine Gabel (18), die eine gemeinsame Basis und zwei Zacken (14) umfasst, die sich voneinander und von der gemeinsamen Basis weg entfernen, wobei jeder Zacken ein Ende (20) aufweist, das in einer der Öffnungen (10) des Rahmens (9) montiert ist, wobei die Enden (20) der Zacken (14) eine Form eines komplementären Abdrucks mit mindestens einem Vorsprung (30) der Öffnungen (10) aufweisen und dabei eine Vielzahl von relativen Winkelpositionen zwischen dem Rahmen (9) und der Gabel bieten, und eine Hülse (35), die den gemeinsamen Standfuß tragen kann, wobei die Achse der Hülse (35) vorzugsweise senkrecht zu einer Achse liegt, die durch die Enden (20) der Zacken (14) verläuft.

10. Plakatständervorrichtung (1) nach Anspruch 9, bei der die Achse der Hülse (35) senkrecht zu einer mit den Haken gemeinsamen Achse verläuft, wobei die Basis eine Platte (32) umfasst, die zwischen den Haken (33) und der Hülse (35) angeordnet ist, wobei sich die Gabel von der Platte (32) aus auf der den Haken (33) gegenüberliegenden Seite erstreckt, wobei die Haken (33) an einem Ende der Platte (32) ausgebildet sind.

## Claims

1. A placard holder device (1) comprising parallel bars (3), a frame (9) for supporting the bars and a yoke (12) supporting the frame (9), each bar (3) having an elongate body (4) and being provided at each of its ends with a hook (5), the frame (9) having a rectangular, in particular square, shape, with two sides perpendicular to the bars (3), apertures (10) being symmetrically formed in each side of the frame (9), the apertures (10) being provided with at least one inward projection (30), the yoke (12) comprising a common foot (13) and two teeth (14) deviating away from each other when getting away from the common foot (13), each tooth having one end (20) mounted in one of the apertures (10) of the frame (9), the ends (20) of the teeth (14) having an imprint shape complementary with at least one of the projections (30) of the apertures (10) allowing for a plurality of relative angular positions between the frame (9) and the yoke (12).

2. The placard holder device (1) according to claim 1, wherein the bars (3) are connected by a crosspiece (6) at one end of said bars (3) and the crosspiece (6) supports a pusher (7) for bending the bars (3), the crosspiece (6) and the pusher (7) being made integrally in one-piece with the bars (3).

3. The placard holder device (1) according to claim 1 or 2, wherein two sides of the frame (9) are parallel to the bars (3) or partially coincident with the bars (3) .

4. The device according to one of the preceding claims, wherein the bars (3) and the frame (9) are made integrally in one-piece.

5. The placard holder device (1) according to one of the preceding claims, wherein the projections (30) of the apertures (10) and the imprint of the teeth (14) are polygonal, in particular octagonal or star-like shaped, the imprints of the teeth (14) being aligned.

6. The placard holder device (1) according to one of the preceding claims, wherein each tooth comprises, starting from the common foot (13), a rounded divergent portion, a portion parallel to the other tooth and a rounded divergent portion, all teeth having a lyre-like shape.

7. The placard holder device (1) according to one of claims 1 to 5, wherein each tooth comprises, starting from the common foot, a portion parallel to the other tooth and a rounded divergent portion.

8. The placard holder device (1) according to claim 6 or 7, comprising a spacer (25, 26) between the parallel portions of the teeth (14).

9. The placard holder device (1) according to one of the preceding claims, further comprising a base comprising a pair of lifting hooks (33) intended to come onto the edge of an object in particular a fixed bar, a yoke (18) comprising a common base and two teeth (14) deviating away from each other when getting away from the common base, each tooth has an end (20) mounted in one of the apertures (10) of the frame (9), the ends (20) of the teeth (14) are in the form of an imprint complementary with at least one projection (30) of the apertures (10) allowing for a plurality of relative angular positions between the frame (9) and the yoke, and a sleeve (35) capable of supporting said common foot, the axis of the sleeve (35) being preferably perpendicular to an axis passing through the ends (20) of the teeth (14).

10. The placard holder device (1) according to claim 9, wherein the axis of the sleeve (35) is perpendicular to an axis common to the hooks, the base comprising a subplate (32) arranged between the hooks (33) and the sleeve (35), the yoke extending from the subplate (32) on the side opposite to the hooks (33), the hooks (33) being formed at one end of the subplate (32) .
